# EUROPÄISCHE PATENTSCHRIFT

(11) **EP 1 387 047 B1**
(45) Veröffentlichungstag und Bekanntmachung des Hinweises auf die Patenterteilung: **28.09.2011**
(21) Anmeldenummer: 03014026.3
(22) Anmeldetag: 23.06.2003
(51) Int. Cl.: F01L 1/344

(54) **Schwenkmotor für eine Nockenwellenverstelleinrichtung**
Vane type motor for camshaft phasing device
Moteur à palettes pour dispositif déphaseur d'arbre à cames

(30) Priorität: 31.07.2002 DE 10234867
(43) Veröffentlichungstag der Anmeldung: 04.02.2004
(73) Patentinhaber: Hydraulik-Ring GmbH, 97828 Marktheidenfeld (DE)
(72) Erfinder: Naumann, Ralf, 08451 Crimmitschau (DE); Sulka, Gerold, 72622 Nürtingen (DE); Heidl, Frank, 73547 Lorsch (DE); Knecht, Andreas, 72127 Kusterdingen (DE)

(56) Entgegenhaltungen:
- DE-A1- 10 029 261
- DE-A1- 19 745 908
- DE-A1- 19 842 431
- JP-A- 9 209 723
- JP-A- 10 238 319
- JP-A- 11 093 628
- US-A1- 2002 029 651
- PATENT ABSTRACTS OF JAPAN Bd. 1997, Nr. 12, 25. Dezember 1997 (1997-12-25) & JP 09 209723 A (AISIN SEIKI CO LTD), 12. August 1997 (1997-08-12)
- PATENT ABSTRACTS OF JAPAN Bd. 1999, Nr. 09, 30. Juli 1999 (1999-07-30) & JP 11 093628 A (TOYOTA MOTOR CORP), 6. April 1999 (1999-04-06)
- PATENT ABSTRACTS OF JAPAN Bd. 1998, Nr. 14, 31. Dezember 1998 (1998-12-31) & JP 10 238319 A (TOYOTA MOTOR CORP), 8. September 1998 (1998-09-08)

## Beschreibung

Die Erfindung betrifft einen Schwenkmotor für eine Nockenwellenverstelleinrichtung nach dem Oberbegriff des Anspruches 1.

Schwenkmotoren für Nockenwellenverstelleinrichtungen haben einen Stator und einen Rotor, die koaxial zueinander angeordnet sind und jeweils Flügel aufweisen. Die Rotorflügel liegen mit ihrer Stirnseite an der Statorinnenwand an und können zwischen zwei benachbarten Statorflügeln bewegt werden, die mit ihren Stirnseiten an einem Grundkörper des Rotors dichtend anliegen. Die Rotorflügel unterteilen den zwischen jeweils zwei Statorflügeln befindlichen Druckraum in zwei Druckkammern. Je nach Beaufschlagung des Druckmediums in einer der Druckkammern wird der Rotor relativ zum Stator verdreht. Der Rotor sitzt drehfest auf der Nockenwelle, die auf diese Weise relativ zur Kurbelwelle verstellt wird, um die Öffnungsdauer der Gaswechselventile eines Verbrennungsmotors an die jeweils vom Motor abzugebende Leistung anzupassen. Zwischen der Stirnseite der Rotorflügel und der Statorinnenwand kommt es im Betrieb des Schwenkmotors zu Leckage, wodurch die Funktionsweise des Schwenkmotors beeinträchtigt wird.

Die US 2002/0029651 A1 betrifft bereits einen Schwenkmotor für eine Nockenwellenverstelleinrichtung. An dessen Rotor ist am Übergang von den Seitenflächen eines radial inneren schmalen Bereiches in die radial nach außen linear divergierend ausgeführten Seitenflächen des verbreiterten Bereiches ein Vorsprung vorgesehen, so dass die Bereiche neben dem Vorsprung zwangsläufig gegenüber dem Vorsprung vertieft sind. Die Statorflügel weisen am freien Ende an den Seitenflächen jeweils eine Vertiefung auf, so dass in einer Anschlagstellung zwischen den Rotorflügeln und den Statorflügeln im Bereich des Grundkörpers Freiräume verbleiben, in die Druckmedium gelangen kann, um den Rotor relativ zum Stator drehen zu können. In der Anschlagstellung greift der Vorsprung teilweise in diesen Freiraum ein.

Aus der JP 10 238 319 A ist ein weiterer Schwenkmotor für eine Nockenwellenverstelleinrichtung bekannt. Die Seitenflächen des Rotors sind radial nach außen zur Vergrößerung der Länge des Dichtspalts divergierend ausgeführt. Somit bildet sich radial außen ein verbreiterter Bereich. Die Statorflügel weisen radial außen an den Seitenflächen jeweils eine Vertiefung auf, die zur Erzielung einer Dämpfungswirkung vorgesehen sind.

Der Erfindung liegt die Aufgabe zugrunde, den gattungsgemäßen Schwenkmotor so auszubilden, dass die Leckageverluste zumindest gering gehalten werden und der Schwenkmotor über seine Einsatzdauer eine einwandfreie Verstellung der Nockenwelle ermöglicht.

Diese Aufgabe wird beim gattungsgemässen Schwenkmotor erfindungsgemäss mit den kennzeichnenden Merkmalen des Anspruches 1 gelöst.

Beim erfindungsgemässen Schwenkmotor wird durch eine besondere Ausbildung der Rotorflügel erreicht, dass die Spaltlänge zwischen der Stirnseite der Rotorflügel und der Statorinnenwand vergrössert wird, ohne dass dadurch der Schwenkwinkel des Rotors relativ zum Stator bei vorgegebener Baugrösse des erfindungsgemässen Schwenkmotors beeinträchtigt wird. Aufgrund der grossen Breite des radial äusseren Bereiches der Rotorflügel wird die Spaltlänge zwischen der Stirnseite des Rotorflügels und der Statorinnenwand vergrössert, wodurch die Abdichtung zwischen den beiden Druckkammern optimiert wird. Der erfindungsgemässe Schwenkmotor weist darum nur noch eine allenfalls geringe Leckage auf, so dass die Funktionsgrenzen der Nockenwellenverstelleinrichtung erweitert werden. Trotz der Verbreiterung des radial äusseren Bereiches der Rotorflügel wird der Schwenkwinkel des Rotors relativ zum Stator bei vorgegebener Baugrösse nicht verringert, da die Verbreiterung der Rotorflügel unstetig erfolgt. Der radial innere Bereich der Rotorflügel kann darum schmal gehalten werden, so dass der Schwenkwinkel des Rotors nicht verringert wird.

Weitere Merkmale der Erfindung ergeben sich aus den weiteren Ansprüchen, der Beschreibung und den Zeichnungen.

Die Erfindung wird anhand einer in den Zeichnungen dargestellten Ausführungsform Fig. 7 bis Fig. 9 näher erläutert. Es zeigen
Fig. 1 in Axialansicht einen Teil eines nicht Bestandteil der Erfindung bildenden Schwenkmotors für einen Nockenwellenversteller,
Fig. 2 einen Teil eines nicht Bestandteil der Erfindung bildenden Rotors des Schwenkmotors gemäß Fig. 1 in Axialansicht,
Fig. 3 einen Teil eines nicht Bestandteil der Erfindung bildenden Stators des Schwenkmotors gemäß Fig. 1 in Axialansicht,
Fig. 4 bis Fig. 6 in Darstellungen entsprechend den Fig. 1 bis 3 eine zweite Ausführungsform eines nicht Bestandteil der Erfindung bildenden Schwenkmotors,
Fig. 7 bis Fig. 9 in Darstellungen entsprechend den Fig. 1 bis 3 eine dritte Ausführungsform eines Schwenkmotors, der jedoch erfindungsgemäß ausgebildet ist,
Fig. 10 in Axialansicht einen Schwenkmotor nach dem Stand der Technik.

Der Schwenkmotor wird bei einer Nockenwellenverstelleinrichtung eingesetzt, die bei Kraftfahrzeugen zur gezielten Einstellung der Öffnungsdauer von Gaswechselventilen des Verbrennungsmotors herangezogen wird. Solche Nockenwellenverstelleinrichtungen und zugehörige Schwenkmotoren sind bekannt und werden darum auch nicht näher erläutert.

Der Schwenkmotor nach dem Stand der Technik (Fig. 10) hat einen Stator 1, der ein zylindrisches Gehäuse 2 aufweist, das an einem Ende durch einen Boden 3 und am anderen Ende durch einen aufgesetzten (nicht dargestellten) Deckel geschlossen ist. Der Stator 1 ist mit einem Kettenrad 4 antriebsverbunden, über das eine (nicht dargestellte) Kette der Nockenwellenverstelleinrichtung geführt ist. Von der zylindrischen Innenwand 5 des Gehäuses 2 stehen radial nach innen Flügel 6 ab, die über den Umfang gleichmässig verteilt angeordnet und jeweils gleich ausgebildet sind. Die Flügel 6 sind einstückig mit dem Gehäuse 2 ausgebildet. Zwischen benachbarten Flügeln 6 werden Druckräume 7 gebildet, in die Druckmedium, vorzugsweise Hydrauliköl, eingebracht wird.

Der Gehäuseboden 3 und der (nicht dargestellte) Abschlussdeckel haben eine zentrale Öffnung, durch welche eine (nicht dargestellte) Nockenwelle ragt, auf der drehfest ein Rotor 8 sitzt. Er hat einen zylindrischen Grundkörper 9, von dem radial nach aussen Flügel 10 abstehen. Sie sind vorteilhaft einstückig mit dem Grundkörper 9 ausgebildet und haben gleiche Form. Die Flügel 10 liegen mit ihren Stirnseiten 11 flächig an der Innenwand 5 des Statorgehäuses 2 an. Die Statorflügel 6 liegen mit ihren Stirnseiten 12 flächig an der zylindrischen Mantelfläche 13 des Grundkörpers 9 an.

Durch die Rotorflügel 10 werden die Druckräume 7 in zwei Druckkammern 14 und 15 unterteilt. Im dargestellten Beispiel liegen die Rotorflügel 10 an den Statorflügeln 6 an. In diesem Falle steht das Druckmedium in den Druckkammern 15 unter Druck. Das in den Druckkammern 14 befindliche Medium wird beim Verdrehen des Rotors 8 relativ zum Stator 1 in bekannter Weise zum Tank hin verdrängt. Soll der Rotor 8 entgegen dem Uhrzeigersinn gedreht werden, werden die Druckkammern 15 entlastet und das in den Druckkammern 14 befindliche Druckmedium unter Druck gesetzt. Für diese Umschaltung ist wenigstens ein entsprechendes Ventil vorgesehen.

Die Druckräume 15 müssen zuverlässig gegeneinander abgedichtet sein, damit der Rotor 8 zuverlässig in seiner jeweiligen Endstellung an den Seitenwänden der Statorflügel 6 zur Anlage kommt und dass der Rotor zuverlässig jede Zwischenposition anfahren und halten kann. Die Stirnseiten 11 der Rotorflügel 10 sind in Drehrichtung verhältnismäßig kurz, so dass die Leckage über den Dichtungsspalt 16 zwischen der Innenwand 5 des Statorgehäuses 2 und den Stirnseiten 11 der Rotorflügel 10 verhältnismäßig hoch ist.

Damit diese Spaltlänge 16 vergrößert wird, ohne den Schwenk- bzw. Drehwinkel des Rotors 8 relativ zum Stator 8 ohne bauliche Vergrößerung des Schwenkmotors zu erreichen, sind die Rotorflügel 10 in ihrem radial äußeren Bereich verbreitert ausgebildet (Fig. 1 und 2). Dieser verbreiterte Bereich 17 erstreckt sich im Ausführungsbeispiel etwa über die halbe radiale Länge der Rotorflügel 10. Der an den Grundkörper 9 anschließende, radial innere Bereich 18 des Rotorflügels ist im Vergleich zum radial äußeren, verbreiterten Bereich 17 wesentlich schmaler. Die Breite des Bereiches 17 im Bereich der Stirnseite 11 beträgt etwa das Eineinhalb- bis Dreifache der Breite des radial inneren Bereiches 18. Der verbreiterte Flügelbereich 17 wird von zwei ebenen, radial nach aussen divergierend verlaufenden Seitenwänden 19 und 20 begrenzt, die durch die stetig gekrümmt verlaufende Stirnseite 11 miteinander verbunden sind. Die beiden Seitenflächen 21, 22 verlaufen in radialer Richtung und parallel zueinander und gehen stumpfwinklig in die Seitenwände 19, 20 über.

Die Statorflügel 6 sind an die Form der Rotorflügel 10 angepasst. Die Statorflügel 6 haben an die Innenwand 5 des Statorgehäuses 2 spitzwinklig anschliessende Seitenwände 23, 24, an denen die Rotorflügel 10 in der jeweiligen Endstellung mit den Seitenwänden 19, 20 ihres verbreiterten Abschnittes 17 anliegen (Fig. 1). Dementsprechend divergieren die Seitenwände 23, 24 der Statorflügel 6 radial nach innen. Die Seitenwände 23, 24 sind eben ausgebildet und gehen stumpfwinklig in ebene Seitenwände 25, 26 über, an denen die Rotorflügel 10 mit ihren Seitenflächen 21, 22 in der jeweiligen Endstellung flächig anliegen.

Am Übergang von der Innenwand 5 zur jeweiligen Seitenwand 23, 24 der Statorflügel 6 ist jeweils eine nutförmige Vertiefung 27, 28 vorgesehen, die als Schmutztasche dient, in die beim Betrieb des Schwenkmotors im Hydraulikmedium befindliche Schmutzteilchen verdrängt werden. Durch diese Vertiefungen 27, 28 wird somit verhindert, dass sich die Schmutzteilchen zwischen den Seitenwänden der Rotorflügel 10 und der Statorflügel 6 festsetzen können. Dadurch ist gewährleistet, dass die Rotorflügel 10 in der jeweiligen Endlage zuverlässig an den Seitenwänden der Statorflügel 6 anliegen.

Am Übergang von der radial innen liegenden, stetig gekrümmten Stirnseite 12 der Statorflügel 6 in die Seitenwände 25, 26 ist jeweils eine Vertiefung 29, 30 vorgesehen. Dadurch wird erreicht, dass in der Anschlagstellung zwischen den Rotorflügeln 10 und den Statorflügel 6 im Bereich des Rotorgrundkörpers 9 Freiräume verbleiben, in die das Druckmedium gelangen kann, um den Rotor 8 im Uhrzeigersinn relativ zum Stator 1 drehen zu können.

Da die Rotorflügel 10 im radial äusseren Bereich 17 verbreitert, im radial inneren Bereich 18 hingegen schmal ausgebildet sind, kann der Rotor 8 gegenüber dem Stator 1 um einen verhältnismässig grossen Winkel gedreht werden, ohne dass die Aussenabmessungen des Stators 1 vergrössert werden müssen. Dennoch hat der Dichtspalt 16, der zwischen der Stirnseite 11 der Rotorflügel 10 und der Innenwand 5 des Statorgehäuses 2 gebildet wird, infolge des verbreiterten Bereiches 17 eine grosse Länge. Dadurch wird die Leckage des Schwenkmotors erheblich verringert, da infolge der grossen Spaltlange die beiden Druckkammern 14, 15 beiderseits der Rotorflügel 8 effektiver abgedichtet sind. Auf diese Weise ist sichergestellt, dass der Rotor 8 relativ zum Stator 1 während der Einsatzdauer des Schwenkmotors stets um den gleichen Schwenkwinkel verdreht werden kann. Dadurch ist gewährleistet, dass die Nockenwelle relativ zur Kurbelwelle während der gesamten Einsatzdauer des Schwenkmotors genau verstellt werden kann.

Wie aus Fig. 1 hervorgeht, ragen die Rotorflügel 8 mit dem Übergangsbereich 31, 32 (Fig. 2) zwischen den Stirnseiten 11 und den Seitenwänden 19, 20 in der jeweiligen Anschlagstellung teilweise in die Vertiefungen 27, 28 im Bereich der Gehäuseinnenwand 5. Dies trägt dazu bei, dass der Rotor 8 trotz Verbreiterung seines radial äusseren Abschnittes 17 um einen verhältnismässig grossen Schwenkwinkel gegenüber dem Stator 1 relativ gedreht werden kann.

Abweichend vom dargestellten Ausführungsbeispiel kann die in Umfangsrichtung erfolgende Verbreiterung der Rotorflügel 10 beispielsweise auch erst im letzten Drittel der Rotorflügel erfolgen, so dass sich der schlanke Bereich 18 der Rotorflügel 10 über eine entsprechend grössere Länge radial erstreckt.

Beim Ausführungsbeispiel nach den Fig. 4 bis 6 sind die Rotorflügel 10 ebenfalls im radial äusseren Bereich 17 in Umfangsrichtung verbreitert ausgebildet, während der radial innere Bereich 18, der an den Grundkörper 9 anschliesst, verhältnismässig schmal ausgebildet ist. Die ebenen Seitenwände 21, 22 des inneren Abschnittes 18 gehen stetig gekrümmt in die ebenen Seitenwände 19, 20 des radial äusseren Bereiches 17 der Rotorflügel 10 über. Im Unterschied zur vorigen Ausführungsform hat der radial äussere, in Umfangsrichtung verbreiterte Bereich 17 der Rotorflügel 10 kleinere radiale Breite als bei der vorigen Ausführungsform. Aufgrund dieser Gestaltung kann der verbreiterte Bereich 17 in Umfangsrichtung noch länger ausgebildet sein als beim Ausführungsbeispiel nach den Fig. 1 bis 3. Die zwischen der Gehäuseinnenwand 5 und den Seitenwänden 23, 24 der Statorflügel 6 liegenden Vertiefungen 27, 28 sind dementsprechend in Umfangsrichtung tiefer ausgebildet als beim vorigen Ausführungsbeispiel. Dadurch wird gewährleistet, dass der Rotor 8 trotz der breiteren Endbereiche 17 seiner Rotorflügel 10 den gleichen Schwenkwinkel hat wie der Rotor 8 gemäss den Fig. 1 bis 3. Die Aussenabmessungen des Stators 1 sind gleich wie beim vorigen Ausführungsbeispiel.

Der Stator 1 und der Rotor 8 sind im übrigen gleich ausgebildet wie beim Ausführungsbeispiel nach den Fig. 1 bis 3.

Die Fig. 7 bis 9 zeigen die erfindungsgemäße Ausführungsform, bei der der radial innere Bereich 18 der Rotorflügel 10, der an den zylindrischen Grundkörper 9 des Rotors 8 anschliesst, zwei etwa radial verlaufende ebene Seitenwände 21, 22 aufweist, die in Radialrichtung kürzer sind als bei den beiden vorigen Ausführungsformen. Der radial äussere Abschnitt 17 der Rötorflügel 10 ist entsprechend der Ausführungsform nach den Fig. 1 bis 3 ausgebildet und hat die ebenen, radial nach aussen divergierenden Seitenflächen 19, 20. Diese Seitenflächen 19, 20 gehen jeweils über eine in Umfangsrichtung verlaufende Schulter 33, 34 in die Seitenwände 21, 22 des radial innen liegenden Abschnittes 18 über.

Die Statorflügel 6 haben die von der Gehäuseinnenwand radial nach innen divergierenden ebenen Seitenflächen 23, 24, an denen die Rotorflügel 10 in Anschlagstellung mit ihren Seitenwänden 19, 20 flächig anliegen. Die Seitenwände 23, 24 schliessen stumpfwinklig an Seitenwände 35, 36 an, die eben sind und parallel zueinander verlaufen. An diesen Seitenwänden 35, 36 liegen die Rotorflügel 10 in der jeweiligen Endlage mit einem ebenen Boden 37, 38 von Vertiefungen 39, 40 flächig an, die in den Seitenwänden der Rotorflügel 10 vorgesehen sind. Die Böden 37, 38 schliessen etwa rechtwinklig an die Schultern 33, 34 an, welche die Böden 37, 38 mit den Seitenflächen 21, 22 verbinden. Die seitlichen Vertiefungen 39, 40 sind etwa in halber radialer Länge der Rotorflügel 10 vorgesehen.

Die Seitenwände 35, 36 der Statorflügel 6 schliessen etwa rechtwinklig an Schulterflächen 41, 42 an, die nach innen gerichtet sind und die Seitenwände 35, 36 mit den Seitenflächen 25, 26 verbinden. Am freien Ende sind die Seitenflächen 25, 26 durch die Stirnseite 12 verbunden, mit der die Statorflügel 6 flächig am Grundkörper 9 des Rotors 8 anliegen. Die beiden Seitenwände 25, 26 konvergieren radial nach innen. Dadurch wird in der Anschlagstellung der Rotorflügel 10 (Fig. 7) zwischen den Seitenwänden 21, 22 der Rotorflügel 10 und den Seitenwänden 25, 26 der Statorflügel 6 ein radial nach innen sich erweiternder Freiraum 43 gebildet, in den das Hydraulikmedium gelangen kann, wenn der Rotor 8 aus der in Fig. 7 dargestellten Anschlagstellung im Uhrzeigersinn gegenüber dem Stator 1 gedreht werden soll. Wenn die Rotorflügel 10 dann mit ihrer anderen Seitenfläche am benachbarten Statorflügel 6 anliegen, wird dort in gleicher Weise ein entsprechender Freiraum gebildet.

In der jeweiligen Anschlagstellung ragen die Rotorflügel 10 mit dem Eckbereich ihrer äusseren, verbreiterten Bereiche 17 in die taschenartigen Vertiefungen 27 bzw. 28, die am Fuss der Statorflügel 6 vorgesehen sind.

Beim Drehen des Rotors 8 relativ zum Stator 1 wird das Medium, das sich in der in Drehrichtung vor den Rotorflügeln 10 befindlichen Druckkammer befindet, zum Tank verdrängt, während das Druckmedium in denjenigen Kammern, die sich in Drehrichtung hinter den Rotorflügeln 10 befindet, unter Druck gesetzt wird. Aufgrund der Vertiefungen 27, 28 am Fuss der Statorflügel 6 sowie der Vertiefungen 29, 30 am freien Ende der Statorflügel wird eine Dämpfwirkung erzielt, so dass die Rotorflügel 10 nicht stark gegen die Seitenwände der Statorflügel 6 anschlagen. Bei den beschriebenen Ausführungsformen kann der Rotor 8 relativ zum Stator 1 um einen grossen Winkel drehen, da die Rotorflügel 10 am radial inneren Teil 18 schmal sind. Dadurch lässt sich die Nockenwelle gegenüber der Kurbelwelle mit diesem Schwenkmotor über einen grossen Winkelbereich verstellen. Gleichzeitig wird die Leckage des Schwenkmotors in erheblichem Masse verringert, da infolge der verbreiterten Enden 17 der Rotorflügel 10 der Dichtspalt 16 zwischen der Stirnseite 11 der Rotorflügel 10 und der Gehäuseinnenwand 5 lang ist. Die Funktionsgrenzen des Schwenkmotors und damit auch der Nockenwellenverstelleinrichtung werden dadurch im Vergleich zu den herkömmlichen Systemen (Fig. 10) wesentlich erweitert. Die Rotorflügel 10 verbreitern sich radial nach aussen nicht stetig, sondern lediglich im äusseren Bereich 17.

## Patentansprüche

1. Schwenkmotor für eine Nockenwellenverstelleinrichtung, mit einem Stator (1) und einem Rotor (8), die relativ zueinander drehbar sind und radial verlaufende Flügel (6, 10) aufweisen, von denen die Flügel (10) des Rotors (8) an einer Innenwand des Stators (1) und die Flügel (6) des Stators (1) an einem Mantel eines Grundkörpers (9) des Rotors (8) mit ihren Stirnseiten (12) anliegen, wobei an dem Rotor (8) am Übergang von den Seitenflächen (21, 22) eines radial inneren schmalen Bereiches (18) in die radial nach außen zur Vergrößerung der Länge des Dichtspalts (16) divergierend ausgeführten Seitenflächen (19, 20) des verbreiterten Bereiches (17) eine Vertiefung (39, 40) vorgesehen ist, wobei die Statorflügel (6) am freien Ende an den Seitenflächen (23 bis 26) jeweils eine Vertiefung (29, 30) aufweisen, so dass in einer Anschlagstellung zwischen den Rotorflügeln (10) und den Statorflügeln (6) im Bereich des Grundkörpers (9) Freiräume verbleiben, in die Druckmedium gelangen kann, um den Rotor (8) relativ zum Stator (1) drehen zu können,
**dadurch gekennzeichnet, dass**
die Vertiefungen (29, 30) überdies zur Erzielung einer Dämpfungswirkung vorgesehen sind, wobei die Rotorflügel (10) von ihrer Stirnseite (11) aus in Richtung auf den Grundkörper (9) des Rotors (8) lediglich in dem äußeren verbreiterten Bereich (17) stetig verjüngt sind,
wobei an Seitenwänden (35, 36) der Statorflügel (6) Rotorflügel (10) in der jeweiligen Endlage mit einem ebenen Boden (37, 38) von den Vertiefungen (39, 40) flächig anliegen, wobei diese Vertiefungen in den Seitenwänden der Rotorflügel (10) vorgesehen sind.

2. Schwenkmotor nach Anspruch 1, **dadurch gekennzeichnet, dass** sich der verbreiterte Bereich (17) der Rotorflügel (10) von seiner Stirnseite (11) aus radial nach innen verjüngt.

3. Schwenkmotor nach Anspruch 1 oder 2, **dadurch gekennzeichnet, dass** sich der verbreiterte Bereich (17) über wenigstens ein Drittel der radialen Länge des Rotorflügels (10) erstreckt.

4. Schwenkmotor nach einem der Ansprüche 1 bis 3, **dadurch gekennzeichnet, dass** der verbreiterte Bereich (17) von der Stirnseite (11) des Rotorflügels (10) aus konvergierend zueinander verlaufende Seitenflächen (19, 20) aufweist.

5. Schwenkmotor nach einem der Ansprüche 1 bis 4, **dadurch gekennzeichnet, dass** die Seitenflächen (21, 22) des radial inneren Bereiches (18) annähernd parallel zueinander verlaufen.

6. Schwenkmotor nach einem der Ansprüche 1 bis 5, **dadurch gekennzeichnet, dass** der verbreiterte Bereich (17) an seiner Stirnseite (11) eine Breite hat, die etwa der eineinhalb bis dreifachen Breite des radial inneren Bereiches (18) entspricht.

7. Schwenkmotor nach einem der Ansprüche 1 bis 6, **dadurch gekennzeichnet, dass** am Übergang von den Seitenflächen (23 bis 26) der Statorflügel (6) in die Innenwand (5) des Stators (1) eine Vertiefung (27, 28) vorgesehen ist.

8. Schwenkmotor nach Anspruch 7, **dadurch gekennzeichnet, dass** der Rotorflügel (10) in Anschlagstellung am Statorflügel (6) mit dem verbreiterten Abschnitt (17) in die Vertiefung (27, 28) eingreift.

9. Schwenkmotor nach einem der Ansprüche 1 bis 8, **dadurch gekennzeichnet, dass** der radial innere Bereich (18) der Rotorflügel (10) über seine Länge annähernd konstante Breite hat.

## Claims

1. Oscillating motor for a camshaft adjustment device, comprising a stator (1) and a rotor (8) that are rotatable relative to one another and have radially extending vanes (6, 10), of which the vanes (10) of the rotor (8) lie adjacent to an inner wall of the stator (1) and the vanes (6) of the stator (1) lie with their end faces (12) adjacent to a lateral surface of a basic body (9), wherein a recess (39, 40) is provided on the rotor (8) at the transition from the lateral surfaces (21, 22) of a radially inner narrow region (18) to the lateral surfaces (19, 20) of the widened region (17) that are of a radially outwardly diverging configuration in order to increase the length of the sealing gap (16), wherein the stator vanes (6) at the free end have on the lateral surfaces (23 to 26) in each case a recess (29, 30) so that in a contact position between the rotor vanes (10) and the stator vanes (6) in the region of the basic body (9) free spaces remain, into which pressure medium may pass in order to be able to rotate the rotor (8) relative to the stator (1),
**characterized in that**
the recesses (29, 30) are moreover provided for achieving a damping effect, wherein the rotor vanes (10) are continuously tapered from their end face (11) in the direction of the basic body (9) of the rotor (8) only in the outer widened region (17),
wherein rotor vanes (10) in the respective end position lie with a flat base (37, 38) of the recesses (39, 40) flat against lateral walls (35, 36) of the stator vanes (6), wherein said recesses are provided in the lateral walls of the rotor vanes (10).

2. Oscillating motor according to claim 1, **characterized in that** the widened region (17) of the rotor vanes (10) tapers radially inwards from its end face (11).

3. Oscillating motor according to claim 1 or 2, **characterized in that** the widened region (17) extends over at least a third of the radial length of the rotor vane (10).

4. Oscillating motor according to one of claims 1 to 3, **characterized in that** the widened region (17) has lateral surfaces (19, 20) that extend in a mutually converging manner from the end face (11) of the rotor vane (10).

5. Oscillating motor according to one of claims 1 to 4, **characterized in that** the lateral surfaces (21, 22) of the radially inner region (18) extend approximately parallel to one another.

6. Oscillating motor according to one of claims 1 to 5, **characterized in that** the widened region (17) at its end face (11) has a width that corresponds to approximately one and a half to three times the width of the radially inner region (18).

7. Oscillating motor according to one of claims 1 to 6, **characterized in that** at the transition from the lateral surfaces (23 to 26) of the stator vanes (6) to the inner wall (5) of the stator (1) a recess (27, 28) is provided.

8. Oscillating motor according to claim 7, **characterized in that** the rotor vane (10) in contact position with the stator vane (6) engages with the widened region (17) into the recess (27, 28).

9. Oscillating motor according to one of claims 1 to 8, **characterized in that** the radially inner region (18) of the rotor vanes (10) has an approximately constant width over its length.

## Revendications

1. Moteur oscillant pour un dispositif déphaseur d'arbre à cames, avec un stator (1) et un rotor (8) pouvant tourner l'un par rapport à l'autre et comportant des ailettes (6, 10) s'étendant dans le plan radial, les ailettes (10) du rotor (8) reposant contre une cloison intérieure du stator (1) et les ailettes (6) du stator (1) reposant avec leurs côtés avant (12) contre une enveloppe d'un corps de base (9) du rotor (8), un renfoncement (39, 40) étant prévu au niveau du rotor (8), dans la zone de transition s'étendant des surfaces latérales (21, 22) d'une zone (18) étroite intérieure dans le plan radial aux surfaces latérales (19, 20), réalisées de façon divergente dans le plan radial vers l'extérieur par rapport à l'accroissement de la longueur du grand espace (16) de la zone élargie (17), les ailettes de stator (6) comportant, au niveau de l'extrémité libre située au niveau des surfaces latérales (23 à 26), respectivement un renfoncement (29, 30), de sorte qu'il reste des espaces libres dans la zone du corps de base (9), entre les ailettes de rotor (10) et les ailettes de stator (6), dans une position de butée, dans lesquels l'agent de pression peut déboucher, pour faire tourner le rotor (8) par rapport au stator (1) ;
**caractérisé en ce que** :
les renfoncements (29, 30) sont prévus en outre pour produire un effet d'amortissement, les ailettes de rotor (10) se rétrécissant en continu uniquement dans la zone (17) élargie extérieure, depuis leur côté avant (11) en direction du corps de base (9) du rotor (8) ;
les ailettes de rotor (10) reposant à plat, en partant des renfoncements (39, 40), contre les cloisons latérales (35, 36) des ailettes de stator (6), dans la position d'extrémité respective dotée d'un fond (37, 38) plan, ces renfoncements étant prévus dans les cloisons latérales des ailettes (10).

2. Moteur oscillant selon la revendication 1, **caractérisé en ce que** la zone (17) élargie des ailettes de rotor (10) se rétrécit dans le plan radial vers l'intérieur en partant du côté avant (11).

3. Moteur oscillant selon la revendication 1 ou 2, **caractérisé en ce que** la zone (17) élargie s'étend sur au moins un tiers de la longueur radiale de l'ailette de rotor (10).

4. Moteur oscillant selon l'une quelconque des revendications 1 à 3, **caractérisé en ce que** la zone (17) élargie présente, en partant du côté avant (11) de l'ailette de rotor (10), des surfaces latérales (19, 20) convergeant l'une vers l'autre.

5. Moteur oscillant selon l'une quelconque des revendications 1 à 4, **caractérisé en ce que** les surfaces latérales (21, 22) de la zone (18) intérieure dans le plan radial s'étendent quasi parallèlement l'une par rapport à l'autre.

6. Moteur oscillant selon l'une quelconque des revendications 1 à 5, **caractérisé en ce que** la zone (17) élargie présente, au niveau de son côté avant (11), une largeur correspondant à une fois et demie à trois fois la largeur de la zone (18) intérieure dans le plan radial.

7. Moteur oscillant selon l'une quelconque des revendications 1 à 6, **caractérisé en ce qu'**un renfoncement (27, 28) est prévu au niveau de la zone de transition s'étendant des surfaces latérales (23 à 26) des ailettes de stator (6) à la cloison intérieure (5) du stator (1).

8. Moteur oscillant selon la revendication 7, **caractérisé en ce que** les ailettes de rotor (10) s'emboîtent dans le renfoncement (27, 28) avec la section (17) élargie, dans la position de butée contre les ailettes de stator (6).

9. Moteur oscillant selon l'une quelconque des revendications 1 à 8, **caractérisé en ce que** la zone (18) intérieure dans le plan radial des ailettes (10) a une largeur quasi constante sur l'ensemble de sa longueur.
